# EUROPÄISCHE PATENTSCHRIFT

(11) **EP 2 402 169 B1**
(45) Veröffentlichungstag und Bekanntmachung des Hinweises auf die Patenterteilung: **30.07.2014**
(21) Anmeldenummer: 11172099.1
(22) Anmeldetag: 30.06.2011
(51) Int. Cl.: B42D 3/00

(54) **Buchartikel**
Book item
Article de livre

(30) Priorität: 30.06.2010 DE 202010007950 U
(43) Veröffentlichungstag der Anmeldung: 04.01.2012
(73) Patentinhaber: Arena Verlag GmbH, 97074 Würzburg (DE)
(72) Erfinder: Englert, Alois, 97270 Kist (DE)
(74) Vertreter: Bittner, Thomas L.

(56) Entgegenhaltungen:
- WO-A1-98/39075
- GB-A- 2 444 551
- US-A- 3 918 180

## Beschreibung

Die Erfindung bezieht sich auf einen Buchartikel.

### Hintergrund der Erfindung

Buchartikel sind in verschiedensten Ausführungsformen bekannt. Üblicherweise verfügen die Buchartikel über einen Bucheinband, welcher seinerseits den sogenannten Buchblock mit den Blättern aufnimmt. Der Bucheinband weist zwei Buchdeckel sowie einen die Buchdeckel verbindenden Buchrücken auf, an dem der Buchblock am Bucheinband befestigt ist.

Aus dem Dokument WO 98/39075 A1, aus ein Buchartikel nach dem Oberbegriff des Anspruchs 1 beschreibt, ist ein interaktives Buch bekannt, bei dem Seiten eine Spur für ein hierin aufzunehmendes Spielzeug aufweisen.

Im Dokument US 3,918,180 A ist eine Kombination eines Buches und einer Puppe beschrieben, die durch eine Öffnung im Buchdeckel hindurch gesteckt werden kann.

Das Dokument GB 2 444 551 A betrifft eine Glückwunschkarte mit einer strukturierten Ausnehmung im Deckblatt.

### Zusammenfassung der Erfindung

Aufgabe der Erfindung ist es, einen verbesserten Buchartikel zu schaffen, mit dem die Gestaltungsmöglichkeiten und somit die Anwendungsoptionen für Buchartikel erweitert sind, beispielsweise in Verbindung mit methodischem Spiel- oder Lernmaterialien.

Die Aufgabe wird erfindungsgemäß gelöst durch einen Buchartikel nach dem unabhängigen Anspruch 1. Vorteilhafte Ausgestaltungen der Erfindung sind Gegenstand von abhängigen Unteransprüchen.

Die Erfindung umfasst den Gedanken eines Buchartikels mit den folgenden Merkmalen:
- einem Bucheinband,
- einem Buchblock, welcher in dem Bucheinband angeordnet ist,
- einem Blatt, welches Bestandteil des Buchblocks ist und aus Materialschichten besteht,
- einem Verschiebeelement, welches an dem Blatt nicht lösbar aufgenommen und hieran verlagerbar angeordnet ist, und
- einer Verschiebestruktur, in welcher das Verschiebelement verlagerbar aufgenommen ist und welche auf der Vorderseite des Blattes mit einer vorderseitigen Verschiebebahn und auf der Rückseite des Blattes mit einer rückseitigen Verschiebebahn gebildet ist, wobei die Verschiebestruktur eine die vorderseitige und die rückseitige Verschiebebahn verbindende Öffnung aufweist, derart, dass das Verschiebelement durch die Öffnung hindurch aus der vorderseitigen in die rückseitige Verschiebebahn und umgekehrt verlagerbar ist.

Mit der Erfindung ist es ermöglicht, ein Verschiebeelement, welches an einem Blatt des Buches nicht lösbar, aber doch verschiebbar angeordnet ist, sowohl auf der Vorderseite als auch auf der Rückseite des Blattes als sichtbares Gestaltungselement des Buches zur Verfügung zu stellen. Auf beiden Seiten des Blattes ist mit einer jeweiligen Verschiebebahn ein Abschnitt der Verschiebestruktur gebildet, in dem das Verschiebeelement verlagerbar ist, so dass die Abschnitte der Verschiebestruktur zur funktionellen Ausgestaltung des Buches sowohl auf der Vorder- als auch auf der Rückseite des Blattes einbezogen werden können. Durch die im Blatt gebildete Öffnung gelangt das Verschiebeelement aus der vorderseitigen Verschiebebahn in die rückseitige Verschiebebahn und umgekehrt. Die Verschiebebahnen selbst können beliebige Bewegungsbahnen für das Verschiebeelement zur Verfügung stellen, wobei verschiedenste Kombinationen von geradlinigen und / oder gekrümmten Bewegungsbahnen vorgesehen sein können.

Die nicht lösbare Befestigung des Verschiebeelementes an dem Blatt des Buchartikels verhindert einen unbeabsichtigten Verlust des Verschiebeelementes. Es kann also nicht passieren, dass das Verschiebeelement aus dem Buch heraus fällt und verloren geht. Hierdurch sind sowohl die Nutzungs- als auch die Transporteigenschaften für den Buchartikel verbessert.

Eine bevorzugte Weiterbildung der Erfindung sieht vor, dass an dem Blatt ein Verlagerungselement gebildet ist, welches konfiguriert ist, das Verschiebeelement in einer zugeordneten Elementaufnahme aufzunehmen und nach dem Anordnen in der Elementaufnahme zwischen der Öffnung und einem Abschnitt der vorderseitigen oder der rückseitigen Verschiebebahn und umgekehrt zu verlagern. Mit Hilfe des Verlagerungselementes wird das Verschiebeelement in einer Ausführungsform zwischen Schichten oder Materiallagen des Buchblattes zwischen der Öffnung und einem Abschnitt der vorderseitigen oder der rückseitigen Verschiebebahn transportiert. Es ist hierdurch ein zusätzliches Gestaltungselement für den Buchartikel geschaffen. Das Verlagerungselement nimmt das Verschiebeelement in einer Stellung in der zugeordneten Elementaufnahme auf, um es örtlich zu verlagern. Zu diesem Zweck muss auch das Verlagerungselement seine Stellung ändern, um nämlich das Verschiebeelement, nachdem es in der Elementaufnahme angeordnet ist, von der Öffnung zu einem anderen Abschnitt der Verschiebebahn oder umgekehrt zu transportieren. Bei einer Ausgestaltung ist vorgesehen, dass das Verschiebeelement passgenau in der Elementaufnahme am Verlagerungselement aufnehmbar ist. Hierzu ist beispielsweise vorgesehen, dass die Elementaufnahme komplementär zu äußeren Form des Verschiebeelementes ausgeführt ist. Die Öffnung, durch welche hindurch das Verschiebeelement zwischen den Verschiebebahnen auf der Vorder- und auf der Rückseite des Blattes verlagert werden kann, ist in einer Ausgestaltung in einem von der Verschiebebahn getrennten Abschnitt der Verschiebestruktur gebildet. Der Transport zwischen der Verschiebebahn und dem hiervon getrennt gebildeten Abschnitt erfolgt mit Hilfe des Verlagerungselementes.

Bei einer zweckmäßigen Ausgestaltung der Erfindung kann vorgesehen sein, dass das Verlagerungselement drehbar gelagert ist. Das Verlagerungselement führt eine Drehbewegung aus, um das Verschiebeelement zwischen der Öffnung und der jeweiligen Verschiebebahn und umgekehrt zu transportieren. Beispielsweise ist das Verlagerungselement mit Hilfe einer Drehscheibe gebildet, die zwischen den Schichten oder Lagen des Blattes drehbar gelagert ist. Alternativ oder ergänzend kann vorgesehen sein, dass der Transport des Verschiebeelementes mit Hilfe des Verlagerungselementes ein Verschieben des Verlagerungselementes entlang einer geraden und / oder einer gekrümmten Bewegungsbahn umfasst.

Eine vorteilhafte Ausführungsform der Erfindung sieht vor, dass an dem Blatt eine Betätigungseinrichtung für eine Betätigung des Verlagerungselementes gebildet ist. Die Betätigungseinrichtung umfasst in einer Ausgestaltung eine Aussparung, in welche hinein sich das Verlagerungselement erstreckt, so dass es vom Benutzer des Buches zum Verlagern des Verlagerungselementes betätigt werden kann. Beispielsweise ist die Aussparung am Rande des Blattes hergestellt.

Bevorzugt sieht eine Fortbildung der Erfindung vor, dass die Verschiebestruktur eine innenseitige Vorderbuchdeckel-Verschiebebahn auf einer Innenseite des Vorderbuchdeckels umfasst und die innenseitige Vorderbuchdeckel-Verschiebebahn mit der vorderseitigen Verschiebebahn des Blattes verbunden ist, derart, dass das Verschiebeelement über den Bund zwischen Innenseite des Vorderbuchdeckels und der Vorderseite des Blattes von der innenseitigen Vorderbuchdeckel-Verschiebebahn in die vorderseitigen Verschiebebahn und umgekehrt verlagerbar ist. Auf diese Weise ist es ermöglicht, dass das Verschiebeelement über den Bund zwischen Innenseite des Vorderbuchdeckels und Vorderseite des Blattes hinweg verschoben wird. Zu diesem Zweck kann in einer Ausgestaltung eine durchgehende Verschiebebahn zwischen Innenseite des Vorderbuchdeckels und Vorderseite des Blattes vorgesehen sein. In einer Ausführungsform weist der Vorderbuchdeckel auch auf seiner Außenseite eine Verschiebebahn auf, die über eine Vorderbuchdeckelöffnung mit der Vorderbuchdeckel-Verschiebebahn auf der Innenseite des Vorderbuchdeckels verbunden ist, so dass das Verschiebeelement zwischen Außen- und Innenseite des Vorderbuchdeckels hin und her verbracht werden kann.

Bei einer vorteilhaften Ausgestaltung der Erfindung kann vorgesehen sein, dass die Verschiebestruktur eine innenseitige Rückbuchdeckel-Verschiebebahn auf einer Innenseite eines Rückbuchdeckels umfasst und die innenseitige Rückbuchdeckel-Verschiebebahn mit der rückseitigen Verschiebebahn des Blattes verbunden ist, derart, dass das Verschiebeelement über den Bund zwischen Innenseite des Rückbuchdeckels und der Rückseite des Blattes von der rückseitigen Verschiebebahn in die innenseitige Rückbuchdeckel-Verschiebebahn und umgekehrt verlagerbar ist. In Verbindung mit dem Rückbuchdeckel gelten die vorangehend zu Ausgestaltungsvarianten betreffend den Vorderbuchdeckel gemachten Erläuterungen entsprechend.

Alternativ oder ergänzend zum Ausbilden der Verschiebestruktur im Bereich der Buchdeckel kann bei einer Ausgestaltung vorgesehen sein, dass neben dem Blatt eines weiteres Blatt des Buches mit einer Verschiebebahn auf der Vorder- und / oder der Rückseite gebildet ist. Bei dieser Ausführungsform kann dann vorgesehen sein, dass das Verschiebeelement zwischen den beiden gegenüberliegenden Seiten der Blätter über den Bund hinweg aus der Verschiebebahn auf dem einen Blatt in die Verschiebebahn auf dem anderen Blatt und umgekehrt verlagerbar ist. Die beiden Verschiebebahnen sind bevorzugt über den Bund hinweg durchgehend verbunden.

Eine Weiterbildung der Erfindung kann vorsehen, dass das Verschiebeelement mit einer flachen Form gebildet ist. In einer Ausführungsform ist das Verschiebeelement chip- oder tokenähnlich ausgeführt. Es kann mit einem runden oder einem eckigen Querschnitt gebildet sein.

Eine bevorzugte Weiterbildung der Erfindung sieht vor, dass die Verschiebestruktur mit einer oder mehreren schlangeartigen Verschiebebahnen gebildet ist.

Bei einer zweckmäßigen Ausgestaltung der Erfindung kann vorgesehen sein, dass die Öffnung in einem Endabschnitt der vorderseitigen und / oder der rückseitigen Verschiebebahn angeordnet ist.

Eine vorteilhafte Ausführungsform der Erfindung sieht vor, dass wenigstens einer der folgenden Buchbestandteile aus einem steifen Material ist: Buchdeckel, Blatt und Buchrücken. Als Materialien können beispielsweise Pappe, Kunststoff, Papier oder Karton zum Einsatz kommen.

Bevorzugt sieht eine Fortbildung der Erfindung vor, dass das Verschiebelement vorder- und / oder rückseitig mit einem Motiv versehen ist.

### Beschreibung bevorzugter Ausführungsbeispiele der Erfindung

Die Erfindung wird im Folgenden anhand von bevorzugten Ausführungsbeispielen unter Bezugnahme auf Figuren einer Zeichnung näher erläutert. Hierbei zeigen:
- Fig. 1: eine perspektivische Darstellung einer Außenseite eines Buchdeckels,
- Fig. 2: eine schematische Darstellung eines aufgeschlagenen Buches, wobei die Innenseite des Vorderbuchdeckels und eine Vorderseite eines Blattes des Buches dargestellt sind, und
- Fig. 3: eine schematische Darstellung eines Blattes eines Buches mit einem am Blatt drehbar aufgenommenen Verlagerungselement.

Fig. 1 zeigt eine perspektivische Darstellung eines Buchartikels mit einem Bucheinband 1, welcher einen Vorderbuchdeckel 2, einen Rückbuchdeckel 3 sowie einen die Buchdeckel verbindenden Buchrücken 4 aufweist. In dem Bucheinband 1 sind mehrere Blätter 5 aufgenommen.

Auf der Außenseite 6 des Vorderbuchdeckels 2 ist eine Verschiebebahn 7 gebildet, derart, dass entlang der Verschiebebahn 7 ein nicht lösbar aufgenommenes Verschiebeelement 8 zwischen Materiallagen oder -schichten, die zusammen den Vorderbuchdeckel 2 bilden, verlagerbar ist mittels Verschieben. Das Verschiebeelement 8 ist als flaches und rundes Element ausgeführt, beispielsweise chip- oder tokenähnlich, und weist einen Querschnitt auf, der größer ist, als die Breite der Verschiebebahn 7, so dass das Verschiebeelement 8 nicht lösbar an dem Vorderbuchdeckel 2 angeordnet ist.

Die Verschiebebahn 7 mündet endseitig in eine Öffnung 9, die zumindest im Bereich mittlerer Materiallagen groß genug ist, so dass das Verschiebeelement 8 durch die Öffnung 9 hindurch in eine Verschiebebahn 10 gelangen kann, die gemäß Fig. 2 auf der Innenseite 11 des Vorderbuchdeckels 2 gebildet ist. Fig. 2 zeigt die Innenseite 11 des Vorderbuchdeckels 2 sowie eine sich über den Bund 12 hieran anschließende Vorderseite 13 eines Blattes 14. Die Verschiebebahn 10 ist durchgehend über den Bund 12 gebildet, so dass das Verschiebeelement 8 aus der Öffnung 9 zu einer weiteren Öffnung 15 an dem Blatt 14 über den Bund 12 verschoben werden kann. Hierbei wird das Verschiebeelement 8 entlang der Verschiebebahn 10 verlagert, indem es zwischen Materiallagen oder -schichten verschoben wird.

Fig. 3 zeigt eine schematische Darstellung eines Blattes 30 des Buchartikels, bei dem eine Öffnung 31, durch welche hindurch das Verschiebeelement 8 von der Blattvorderseite 32 auf die Blattrückseite und umgekehrt gelangen kann, getrennt von einem übrigen Abschnitt einer Verschiebebahn 33 gebildet ist. Um das Verschiebeelement 8 zwischen der Öffnung 31 und der Verschiebebahn 33 und umgekehrt zu verlagern, ist ein drehbares Verlagerungselement 34 vorgesehen, welches konfiguriert ist, das Verschiebeelement 8 in einer Elementaufnahme 35 aufzunehmen und zwischen den Lagen oder Schichten des Blattes 30 zu verlagern. Die Drehbarkeit des Verlagerungselementes 34 ist in Fig. 3 mittels eines Pfeils A schematisch gezeigt. Zum Betätigen kann das Verlagerungselement 34 im Bereich einer Aussparung 36 vom Buchbenutzer gedreht werden.

Bei dem vorangehend beschriebenen Buchartikel ist eine Art Bewegung oder Verlagerung des Verschiebeelementes 8 durch die Blätter des Buches hindurch ermöglicht, obwohl das Verschiebeelement 8 nicht lösbar am Buch angebracht ist. Hierbei können die Buchdeckel ein- oder zweiseitig in die Verschiebestruktur für das Verschiebeelement 8 einbezogen sein. Es ergeben sich so vielfältige Gestaltungsmöglichkeiten für den Buchartikel, insbesondere in Verbindung mit Spiel- oder Lernmaterialien. Die Seiten des Buches können mit beliebigen Motiven und / oder Texten bedruckt werden, die in Beziehung zu einem auf das Verschiebeelement 8 gedruckten Motiv stehen.

## Patentansprüche

1. Buchartikel, mit:
- einem Bucheinband,
- einem Buchblock, welcher in dem Bucheinband angeordnet ist,
- einem Blatt (13; 30), welches Bestandteil des Buchblocks ist und aus Materialschichten besteht,
- einem Verschiebeelement (8), welches an dem Blatt (13; 30) nicht lösbar aufgenommen und hieran verlagerbar angeordnet ist, und
- einer Verschiebestruktur (10), in welcher das Verschiebelement (8) verlagerbar aufgenommen ist und welche auf der Vorderseite des Blattes (13) mit einer vorderseitigen Verschiebebahn und auf der Rückseite des Blattes (13; 30) mit einer rückseitigen Verschiebebahn gebildet ist, **dadurch gekennzeichnet, dass** die Verschiebestruktur (10) eine die vorderseitige und die rückseitige Verschiebebahn verbindende Öffnung (15; 31) aufweist, derart, dass das Verschiebelement (8) durch die Öffnung (15; 31) hindurch aus der vorderseitigen in die rückseitige Verschiebebahn und umgekehrt verlagerbar ist.

2. Buchartikel nach Anspruch 1, **dadurch gekennzeichnet, dass** an dem Blatt (30) ein Verlagerungselement (34) gebildet ist, welches konfiguriert ist, das Verschiebeelement (8) in einer zugeordneten Elementaufnahme (35) aufzunehmen und nach dem Anordnen in der Elementaufnahme (35) zwischen der Öffnung (31) und einem Abschnitt (33) der vorderseitigen oder der rückseitigen Verschiebebahn und umgekehrt zu verlagern.

3. Buchartikel nach Anspruch 2, **dadurch gekennzeichnet, dass** das Verlagerungselement (34) drehbar gelagert ist.

4. Buchartikel nach Anspruch 2 oder 3, **dadurch gekennzeichnet, dass** an dem Blatt eine Betätigungseinrichtung (36) für eine Betätigung des Verlagerungselementes (34) gebildet ist.

5. Buchartikel nach mindestens einem der vorangehenden Ansprüche, dadurch **gekenn- zeichnet,** dass
- die Verschiebestruktur eine innenseitige Vorderbuchdeckel-Verschiebebahn auf einer Innenseite des Vorderbuchdeckels (2) umfasst und
- die innenseitige Vorderbuchdeckel-Verschiebebahn mit der vorderseitigen Verschiebebahn des Blattes (13) verbunden ist, derart, dass das Verschiebeelement (8) über den Bund (12) zwischen Innenseite des Vorderbuchdeckels (2) und der Vorderseite des Blattes (13) von der innenseitigen Vorderbuchdeckel-Verschiebebahn in die vorderseitigen Verschiebebahn und umgekehrt verlagerbar ist.

6. Buchartikel nach mindestens einem der vorangehenden Ansprüche, **dadurch gekennzeichnet, dass**
- die Verschiebestruktur eine innenseitige Rückbuchdeckel-Verschiebebahn auf einer Innenseite eines Rückbuchdeckels (3) umfasst und
- die innenseitige Rückbuchdeckel-Verschiebebahn mit der rückseitigen Verschiebebahn des Blattes (13) verbunden ist, derart, dass das Verschiebeelement (8) über den Bund zwischen Innenseite des Rückbuchdeckels (3) und der Rückseite des Blattes (13) von der rückseitigen Verschiebebahn in die innenseitige Rückbuchdeckel-Verschiebebahn und umgekehrt verlagerbar ist.

7. Buchartikel nach mindestens einem der vorangehenden Ansprüche, dadurch **gekenn- zeichnet,** dass das Verschiebeelement (8) mit einer flachen Form gebildet ist.

8. Buchartikel nach mindestens einem der vorangehenden Ansprüche, **dadurch gekennzeichnet, dass** die Verschiebestruktur mit einer oder mehreren schlangeartigen Verschiebebahnen gebildet ist.

9. Buchartikel nach mindestens einem der vorangehenden Ansprüche, **dadurch gekennzeichnet, dass** die Öffnung (15; 31) in einem Endabschnitt der vorderseitigen und / oder der rückseitigen Verschiebebahn angeordnet ist.

10. Buchartikel nach mindestens einem der vorangehenden Ansprüche, dadurch **gekenn- zeichnet**, dass wenigstens einer der folgenden Buchbestandteile aus einem steifen Material ist: Buchdeckel, Blatt und Buchrücken.

11. Buchartikel nach mindestens einem der vorangehenden Ansprüche, **dadurch gekennzeichnet, dass** das Verschiebelement (8) vorder- und / oder rückseitig mit einem Motiv versehen ist.

## Claims

1. A book product with:
- a book cover,
- a book block that is arranged in the book cover,
- a sheet (13; 30) that forms part of the book block and consists of material layers,
- a sliding element (8) that is inseparably accommodated on the sheet (13; 30) and displaceably arranged thereon, and
- a sliding structure (10), in which the sliding element (8) is displaceably accommodated, wherein said sliding structure is realized with a front sliding track on the front side of the sheet (13) and with a rear sliding track on the rear side of the sheet (13; 30), **characterized in that** the sliding structure (10) features an opening (15; 31) that connects the front and the rear sliding track in such a way that the sliding element (8) can be displaced from the front sliding track into the rear sliding track and vice versa through the opening (15; 31).

2. The book product according to Claim 1, **characterized in that** a displacing element (34) is realized on the sheet (30) and configured for accommodating the sliding element (8) in an assigned element receptacle (35) and for displacing the sliding element between the opening (31) and a section (33) of the front or the rear sliding track and vice versa after its arrangement in the element receptacle (35).

3. The book product according to Claim 2, **characterized in that** the displacing element (34) is rotatably supported.

4. The book product according to Claim 2 or 3, **characterized in that** an actuating device (36) for actuating the displacing element (34) is realized on the sheet.

5. The book product according to at least one of the preceding claims, **characterized in that**
- the sliding structure comprises an inner front book cover sliding track on an inner side of the front book cover (2) and
- the inner front book cover sliding track is connected to the front sliding track of the sheet (13) in such a way that the sliding element (8) can be displaced from the inner front book cover sliding track into the front sliding track and vice versa via the joint (12) between the inner side of the front book cover (2) and the front side of the sheet (13).

6. The book product according to at least one of the preceding claims, **characterized in that**
- the sliding structure comprises an inner rear book cover sliding track on an inner side of the rear book cover (3) and
- the inner rear book cover sliding track is connected to the rear sliding track of the sheet (13) in such a way that the sliding element (8) can be displaced from the rear sliding track into the inner rear book cover sliding track and vice versa via the joint between the inner side of the rear book cover (3) and the rear side of the sheet (13).

7. The book product according to at least one of the preceding claims, **characterized in that** the sliding element (8) is realized with a flat shape.

8. The book product according to at least one of the preceding claims, **characterized in that** the sliding structure is realized with one or more serpentine-like sliding tracks.

9. The book product according to at least one of the preceding claims, **characterized in that** the opening (15; 31) is arranged in an end section of the front and/or the rear sliding track.

10. The book product according to at least one of the preceding claims, **characterized in that** at least one of the following book components consists of a stiff material: book cover, sheet and spine.

11. The book product according to at least one of the preceding claims, **characterized in that** the sliding element (8) is provided with a motif on its front side and/or rear side.

## Revendications

1. Livre avec
- une reliure,
- un bloc de livre qui est placé dans la reliure,
- une page (13 ; 30) qui est un élément du bloc de livre et qui consiste dans des couches de matière,
- un élément coulissant (8) qui est logé de manière non amovible sur la page (13 ; 30) et qui est placé de manière déplaçable sur celle-ci ;
- une structure coulissante (10) dans laquelle l'élément coulissant (8) est logé de manière déplaçable et qui sur la face avant de la page (13) est formée avec une trajectoire de coulissement antérieure et sur la face arrière de la page (13 ; 30) est formée avec une trajectoire de coulissement postérieure, **caractérisé en ce que** la structure coulissante (10) comporte une ouverture (15 ; 31) reliant la trajectoire de coulissement antérieure et postérieure, de telle sorte que l'élément coulissant (8) soit déplaçable à travers l'ouverture (15 ; 31) de la trajectoire de coulissement antérieure dans la postérieure et inversement.

2. Livre selon la revendication 1, **caractérisé en ce que** sur la page (30) est formé un élément de déplacement (34) qui est configuré pour recevoir l'élément coulissant (8) dans un logement (35) pour élément associé et qui après le placement dans le logement (35) pour élément, pour le déplacer entre l'ouverture (31) et une partie (33) de la trajectoire de coulissement antérieure et postérieure et inversement.

3. Livre selon la revendication 2, **caractérisé en ce que** l'élément de déplacement (34) est logé de manière rotative.

4. Livre selon la revendication 2 ou la revendication 3, **caractérisé en ce que** sur la page est formé un dispositif de manoeuvre (36) pour une manoeuvre de l'élément de déplacement (34).

5. Livre selon au moins l'une quelconque des revendications précédentes, **caractérisé en ce que**
- la structure coulissante comprend une trajectoire de coulissement intérieure sur une couverture antérieure du livre, sur une face intérieure de la couverture antérieure (2) du livre et
- la trajectoire de coulissement intérieure de la couverture antérieure du livre est reliée avec la trajectoire de coulissement antérieure de la page (13), de telle sorte que l'élément coulissant (8) soit déplaçable par l'intermédiaire de la reliure (12) entre la face intérieure de la couverture antérieure (2) du livre et la face antérieure de la page (13) entre la trajectoire de coulissement intérieure de la couverture antérieure du livre dans la trajectoire de coulissement antérieure et inversement.

6. Livre selon au moins l'une quelconque des revendications précédentes, **caractérisé en ce que**
- la structure coulissante comprend une trajectoire de coulissement intérieure sur une couverture postérieure du livre, sur une face intérieure d'une couverture postérieure (3) du livre et
- la trajectoire de coulissement intérieure de la couverture postérieure du livre est reliée avec la trajectoire de coulissement postérieure de la page (13), de telle sorte que l'élément coulissant (8) soit déplaçable par l'intermédiaire de la reliure entre la face intérieure de la couverture postérieure (3) du livre et la face postérieure de la page (13), de la trajectoire de coulissement postérieure dans la trajectoire de coulissement intérieure de la couverture postérieure du livre et inversement.

7. Livre selon au moins l'une quelconque des revendications précédentes, **caractérisé en ce que** l'élément coulissant (8) est conformé avec une forme plate.

8. Livre selon au moins l'une quelconque des revendications précédentes, **caractérisé en ce que** la structure coulissante est formée avec une ou plusieurs trajectoires de coulissement en serpentin(s).

9. Livre selon au moins l'une quelconque des revendications précédentes, **caractérisé en ce que** l'ouverture (15 ; 31) est placée dans une portion d'extrémité de la trajectoire de coulissement antérieure et/ou postérieure.

10. Livre selon au moins l'une quelconque des revendications précédentes, **caractérisé en ce qu'**au moins l'un des composants suivants du livre est en une matière rigide : la couverture du livre, la page et le dos du livre.

11. Livre selon au moins l'une quelconque des revendications précédentes, **caractérisé en ce que** l'élément coulissant (8) est muni sur sa face avant et/ou sur sa face arrière d'un motif.
